# EUROPÄISCHE PATENTSCHRIFT

(11) **EP 0 712 804 B1**
(45) Veröffentlichungstag und Bekanntmachung des Hinweises auf die Patenterteilung: **05.06.2002**
(21) Anmeldenummer: 95117394.7
(22) Anmeldetag: 04.11.1995
(51) Int. Cl.: B66B 5/06, B66B 1/34

(54) **Übergeschwindigkeitsdetektor für Aufzugsanlagen mit mehrfacher Lichtschranke**
Overspeed sensor for elevators with multiple light barriers
Capteur de survitesse pour élévateurs avec barrières photoélectriques multiples

(30) Priorität: 18.11.1994 CH 347594
(43) Veröffentlichungstag der Anmeldung: 22.05.1996
(73) Patentinhaber: INVENTIO AG, CH-6052 Hergiswil (CH)
(72) Erfinder: Arpagaus, Christian, El. Ing. HTL, CH-7302 Landquart (CH); Gerstenkorn, Bernhard, El.Ing. HTL, CH-6036 Dierikon (CH); Zaech, Daniel, El.Ing. HTL, CH-7203 Trimmis (CH)

(56) Entgegenhaltungen:
- FR-A- 2 523 104
- GB-A- 2 079 002
- US-A- 5 135 081

## Beschreibung

Die Erfindung betrifft einen Übergeschwindigkeitsdetektor mit mehrfacher Lichtschranke und einer Fahnenbahn zur Erzeugung einer Schachtinformation für eine Aufzugsanlage.

Bei Aufzugsanlagen werden als Sicherheitseinrichtungen Puffer in die Schachtgrube eingebaut. Bei Fehlfunktionen des Antriebs wird so die Kabine bei Überfahren der untersten Haltestelle oder das Gegengewicht bei Überfahren der obersten Haltestelle definiert abgebremst. Bei Aufzügen mit hohen Nenngeschwindigkeiten werden dafür sehr grosse Puffer benötigt, was eine tiefe Schachtgrube erforderlich macht und entsprechend teuer zu bauen ist. Die Aufzugsvorschriften lassen nun verkürzte Puffer zu, sofern das Verzögern der Aufzugskabine durch eine unabhängige Sicherheitseinrichtung überwacht wird. Diese Verzögerungskontrolle muss bei einem Fehler sicherstellen, dass die maximal zulässige Pufferauftreffgeschwindigkeit, welche bei verkürzten Puffern kleiner als die Nenngeschwindigkeit ist, nicht überschritten wird.

Mit der US-PS 4 499 974 ist eine solche Einrichtung zur Geschwindigkeitsüberwachung und Stopeinleitung, insbesondere für Aufzugskabinen, bekanntgeworden. Auf einer Seite des Liftschachtes ist bei dieser Einrichtung eine Fahnenbahn angebracht. Auf der Kabine ist ein Detektor, z.B. in Form einer Gabellichtschranke, befestigt. Wenn die Kabine durch den Schacht fährt und die Lichtstrahlen der Lichtschranke unterbrochen werden, wird die Zeit des Unterbruchs gemessen. Ist die Unterbruchszeit kleiner als ein vorgegebener Wert, so ist das ein Mass für Übergeschwindigkeit. Die einzelnen Fahnen der Fahnenbahn sind jeweils so dimensioniert, dass wenn sie mit mehr als der maximal zulässigen Geschwindigkeit passiert werden, die vorgegebenen Passierzeiten unterschritten werden und die Sicherheitsschaltelemente ausgelöst werden.

Bei der vorstehend beschriebenen Einrichtung wird die Geschwindigkeit der Kabine anhand einer einzelnen Mess- bzw. Kontrolleinrichtung bestimmt. Es kann nicht erkannt werden, ob die Lichtschranke genügend tief in die Fahnen eingreift um einen Unterbruch der Lichtstrahlen zu gewährleisten. Das Fehlen der Fahnenbahn oder auch nur einzelner Fahnen kann damit ebenfalls nicht sofort festgestellt werden. Zudem kann mit dieser Einrichtung nicht erkannt werden, ob die Arbeitskontakte der Sicherheitsschaltelemente funktionieren, ohne den Stromkreis zu unterbrechen, um sicherzustellen, dass sie im Fehlerfall auch tatsächlich geöffnet werden können oder nicht.

Der Erfindung liegt die Aufgabe zugrunde, eine Einrichtung zur Bestimmung von Übergeschwindigkeit der eingangs genannten Art vorzuschlagen, welche deren Nachteile nicht aufweist und welche eine hohe Sicherheit gewährleistet.

Diese Aufgabe wird durch die im Patentanspruch 1 gekennzeichnete Erfindung gelöst.

Die durch die Erfindung erreichten Vorteile sind im wesentlichen darin zu sehen, dass aufgrund einer zusätzlichen, an der Fahnenbahn angebrachten Kontrollbahn und einer redundanten Gabellichtschranke sämtliche obengenannten Fehlfunktionen erkannt und die Sicherheitsschaltelemente ausgelöst werden können.

Durch die in den Unteransprüchen aufgeführten Massnahmen sind vorteilhafte Weiterbildungen und Verbesserungen des im Anspruch 1 angegebenen Übergeschwindigkeitsdetektors möglich. Durch Redundanz der Sicherheitsschaltelemente und einer Kontrollschaltung können ohne Unterbrechung des Arbeitsstromkreises Fehler der Schaltelemente erkannt werden.

In der Zeichnung sind drei Ausführungsbeispiele der Erfindung dargestellt und im folgenden näher erläutert. Es zeigen:
- Fig. 1: eine schematische Darstellung einer Aufzugsanlage mit einem ersten Ausführungsbeispiel der Messleiste nach der erfindungsgemässen Einrichtung,
- Fig.2: eine Gabellichtschranke nach der erfindungsgemässen Einrichtung,
- Fig.3: ein Funktionsblockschaltbild nach der erfindungsgemässen Einrichtung,
- Fig.4: ein Signalverlaufsdiagramm der Gabellichtschranke im fehlerlosen Betriebszustand ohne Übergeschwindigkeit,
- Fig.5: ein Signalverlaufsdiagramm der Gabellichtschranke im fehlerhaften Betriebszustand,
- Fig.6: ein zweites Ausführungsbeispiel der Messleiste nach der erfindungsgemässen Einrichtung,
- Fig.7: ein drittes Ausführungsbeispiel der Messleiste mit einem Längsschnitt durch die Gabellichtschranke nach der erfindungsgemässen Einrichtung, und
- Fig.8: ein Signalverlaufsdiagramm der Gabellichtschranke nach dem dritten Ausführungsbeispiel.

Fig.1 zeigt eine schematische Darstellung einer Aufzugsanlage mit einer erfindungsgemässen Einrichtung zur Detektion von Übergeschwindigkeit. Eine in einem Aufzugsschacht 1 geführte Kabine 2 wird von einem Antriebsmotor 3 mit einer Treibscheibe 4 über Seile 5 angetrieben. Auf einer Seite des Aufzugsschachtes 1 ist eine Messleiste 6 angebracht. An der Kabine 2 ist, vorzugsweise auf dem Kabinendach, eine Gabellichtschranke 7 angeordnet. Die Messleiste 6 besteht aus einer Markierungsbahn in Form einer Fahnenbahn 8 und einer Kontrollbahn 9 und ist aus einem widerstandsfähigen Material, vorzugsweise aus Stahlblech hergestellt. Die Gabellichtschranke 7 ist auf dem Kabinendach so angeordnet, dass sie in die Fahnenbahn 8 und in die Kontrollbahn 9 eingreift. Die Messleiste 6 ist über die gesamte Schachtlänge angebracht. Zur Abtastung durch die Gabellichtschranke 7 werden an der Messleiste 6 Markierungen in Form von Fahnen 10 und Fenstern 13 angebracht. An denjenigen Stellen, wo in der Fahnenbahn 8 eine Fahne 10 steht, ist in der Kontrollbahn 9 ein Fenster 13 angebracht. An dieser Stelle ist jeweils der Lichtstrahl der Gabellichtschranke 7 bei der Kontrollbahn 9 frei und kann getestet werden. Aufgrund dieser Anordnung ist sichergestellt, dass immer mindestens eine Lichtschranke unterbrochen ist. Die Länge der Fahnen 10 ist jeweils der maximalen Geschwindigkeit der Kabine 2 angepasst, d.h. gegen das obere und untere Schachtende hin werden die Fahnensegmente 10 immer kürzer. Stimmt nun die Eingrifftiefe der Gabellichtschranke 7 in die Fahnenbahn 8 nicht oder fehlt eine Fahne 10, werden alle Lichtschranken frei. Aufgrund dieses Zustandes werden die Fehler erkannt und die Sicherheitsschaltelemente durch die Steuerung geöffnet.

Die Gestaltung der Markierungen an der Messleiste 6 kann auch auf verschiedene andere Arten erfolgen, wie beispielsweise als Schlitze, Löcher oder in Form eines Streifens mit reflektierenden und nichtreflektierenden Abschnitten.

Fig.2 zeigt eine Gabellichtschranke 7. Diese Gabellichtschranke 7 ist zweikanalig mit je drei, vorzugsweise Infrarot-Lichtschranken 14 pro Kanal aufgebaut und einer Überwachungsschaltung, welche den Zustand und die Messresultate der beiden Kanäle vergleicht. Pro Kanal wird eine erste Lichtschranke 15, 16 benutzt, um die Passierzeit der Fahne 10 zu messen. Die zweite Lichtschranke 17, 18 ist vertikal versetzt, damit festgestellt werden kann, ob die Fahne passiert oder nur touchiert wurde. Die dritte Lichtschranke 19, 20 befindet sich in der Kontrollbahn 9 und dient zum feststellen, ob alle Fahnensegmente 10 vorhanden sind und die Gabellichtschranke 7 richtig montiert ist. Beide Kanäle der Gabellichtschranke 7 übernehmen die gleichen Funktionen. Um eine gegenseitige Beeinflussung der insgesamt sechs Lichtschranken 14 auszuschliessen, wird jeweils nur ein Sender eingeschaltet. Die Koordination zwischen den Lichtschranken 14 wird durch eine Kanalumschaltung übernommen. Sollte bei der Kanalumschaltung ein Fehler auftreten, werden die Sicherheitsschaltelemente geöffnet. Als Fehlfunktion wird erkannt, wenn beide Kanäle gleichzeitig senden oder wenn der Zeitbedarf für die Bedienung einer Lichtschranke 14 vom Normalwert abweicht. Die beiden Kanäle messen unabhängig voneinander die Fahnendurchfahrtszeit.

Fig.3 zeigt ein Funktionsblockschaltbild nach der erfindungsgemässen Einrichtung. Kanal A und Kanal B sind identisch aufgebaut. Es wird nachfolgend nur Kanal A beschrieben. Eine Kanalumschaltung 24 übernimmt die Koordination der Lichtschranken 14, d.h. die Umschaltung von einer Lichtschranke 14 zur nächsten, der beiden Kanäle A, B. Ebenso sind die Optoteile 25, 26, 27 identisch aufgebaut. Sie bestehen im wesentlichen aus Sender- und Empfängereinheiten sowie einer Ablaufsteuerung und Senderund Empfängertesteinheiten. Der Aufbau einer solchen Lichtschranke ist in der EP 483 560 beschrieben. Die ersten beiden Optoteile 25, 26 tasten die Fahnenbahn 8 ab. Die Flankenerkennung 28 startet beim Eintauchen in eine Fahne 10 einen Zähler 29. Beim Austreten aus der Fahne 10 wird der Zähler 29 gestoppt, der Zählerstand einem Zwischenspeicher 30 übergeben und der Zähler 29 wieder zurückgesetzt. Damit ist der Zähler 29 wieder bereit für die nächste Zeitmessung. Es kann vorkommen, dass der Zähler 29 durch das Toggeln, d.h. oszillierende Auf- und Ab-Bewegungen, an einer Fahnenkante gestartet wird. In diesem Fall wird der Zähler 29 durch eine Toggelerkennung 31 zurückgesetzt und die Durchfahrt als inkorrekt erkannt. Hat hingegen eine korrekte Fahnendurchfahrt stattgefunden, so wird die Auswertung des Zählerstandes durch die Toggelerkennung 31 veranlasst, den Zählwert zu übernehmen und zu überprüfen. Liegt der Zählwert unterhalb eines definierten Grenzwertes, so wurde die Fahne 10 zu schnell durchfahren, was gleichbedeutend mit Übergeschwindigkeit ist. Im Falle von Übergeschwindigkeit werden die Sicherheitsschaltelemente 34, 35, beispielsweise in Form von Relais, geöffnet und der Aufzug so stillgesetzt. Nach einer gültigen Fahnendurchfahrt liegen an beiden Kanälen A, B die Zählerstände (Messwerte) an. Unterschiede der beiden Zählerstände werden durch den Zählervergleich mit Zählertoleranzberücksichtigung 36 erkannt und führen zum Öffnen der Sicherheitsrelais 34, 35.

Der Zähler 29 zählt mit einem konstanten Zähltakt 37. Die Überwachung der Zeitbasis 38 überprüft den Zähltakt 37. Ein inkorrektes Kontrollbahnsignal 39 wird durch die Überwachung der Kontrollbahn 40 detektiert. Ein Relaiswatchdog 41 kontrolliert die Rücksetzimpulse. Optikfehlersignale 42 können durch die Empfänger- und Sendertesteinheiten der Optoteile 25, 26, 27 detektiert werden. Sollte einer der obengenannten Fehler auftreten, werden die Sicherheitsrelais 34, 35 geöffnet.

Die Relais 34, 35 besitzen zwei zueinander zwangsgeführte Schaltkontakte 45, 46, wovon je einer Schaltkontakt in einem Arbeitsstromkreis 47 ist. Der zweite Relaiskontakt dient zur Überwachung der Relaiszustände 48. Fehlerhafte Relaiszustände führen zum Relaisausschaltbefehl. Im normalen Aufzugsbetrieb tritt keine Übergeschwindigkeit auf. Dies hat zur Folge, dass die Relais 34, 35 nie abgeschaltet werden müssen und somit deren Funktion nicht überprüft werden kann. Um die Funktion der Relais-Sicherheitskontakte zu überprüfen, müssen diese geöffnet werden ohne den Arbeitsstromkreis zu unterbrechen. Deshalb sind pro Kanal (A, B) zwei Sicherheitsrelais (34, 35) eingebaut, deren Schaltkontakte (45, 46) parallel geschaltet sind. Über die zu Arbeitskontakten zwangsgeführten Kontakten kann die Funktion der Arbeitskontakte kontrolliert werden, wenn das Relais (34, 35) geschaltet wird. Mit Hilfe der Überbrückung des Arbeitsstromkreises 49 wird dieser Test möglich, ohne den Arbeitsstromkreis 47 zu öffnen.

Fig.4 zeigt ein Signalverlaufsdiagramm der Gabellichtschranke im fehlerlosen Betriebszustand ohne Übergeschwindigkeit. Der obere Verlauf stellt das Fahnenbahnsignal 51, der untere Verlauf das Kontrollbahnsignal 52 dar. Beim Durchfahren der Fahnen 10 durch die Lichtschranke 15 wird die Durchfahrtszeit 53 gemessen und eine allfällige Übergeschwindigkeit detektiert. Da sich an der Messleiste 6 immer eine Fahne 10 und ein Fenster 13 gegenüberstehen, kann das Fehlen von Fahnensegmenten 10 oder eine Fehlpositionierung der Gabellichtschranke 7 sofort erkannt werden, da innerhalb der Durchfahrtszeit 53 der Fahnen 10 immer eine Kontrollfenstererkennung 54 erfolgt.

Fig.5 zeigt ein Signalverlaufsdiagramm der Gabellichtschranke bei einer unkorrekten Eingrifftiefe der Gabellichtschranke 7 oder bei fehlenden Fahnensegmenten 10. In beiden Fällen werden die Lichtstrahlen bei der Fahnenbahn 8 und der Kontrollbahn 9 gleichzeitig frei. Die Kontrollbahnüberwachung 40 und die Flankenerkennung 28 erkennen den Fehlerzustand 55 und bewirken ein Öffnen der Sicherheitsrelais 34, 35. Sobald ein Fehler auftritt, wirft der Kanal, der ihn zuerst entdeckt hat, seine Relais ab und erteilt dem anderen Kanal den Relaisabschaltbefehl.

Fig.6 zeigt ein zweites Ausführungsbeispiel einer Messleiste 65 nach der erfindungsgemässen Einrichtung. Diese Messleiste 65 weist neben einer Markierungsbahn in Form einer Fahnenbahn 66 und einer Kontrollbahn 67 zusätzlich noch eine Sicherheitsbahn 68 auf. Diese Bahn dient zur zusätzlichen Kontrolle im oberen und unteren Schachtende. Zu diesem Zweck weist die Messleiste 65 zwischen der Fahnenbahn 66 und der Kontrollbahn 67 einen freien Streifen 69 auf, der im Bereich des oberen und unteren Schachtendes je mindestens eine Markierung in Form eines Schlitzes oder Loches 70 besitzt. Die zu diesem Ausführungsbeispiel gehörige Gabellichtschranke besitzt daher ein weiteres Lichtschrankenpaar, das anhand des Schlitzes oder des Loches 70 das Schachtende detektieren kann. Die Anordnung der Fahnen 10 und Fenster 13 ist mit dem ersten Ausführungsbeispiel identisch. Diese Ausführung ermöglicht eine zusätzlich höhere Betriebssicherheit gegen Fehlauslösungen wie z.B. bei allfälliger Verschmutzung der Messleiste 65, wenn die Kontrollfenster 13 durch die Lichtschranken 19, 20 nicht mehr erkannt werden können.

Fig.7 zeigt ein drittes Ausführungsbeispiel einer Messleiste 75 mit einem Längsschnitt durch die Gabellichtschranke 76 nach der erfindungsgemässen Einrichtung. Diese Messleiste 75 besteht aus einer Markierungsbahn in Form einer Fensterbahn 77 und einer Kontrollbahn 78. Die Messleiste 75 weist abwechslungsweise Markierungen in Form von Fenstern 79 auf der Fensterbahn 77 und der Kontrollbahn 78 auf. Die Fenster 79 beider Bahnen haben die gleiche Grösse und sind jeweils mittig zwischen zwei Fenstern 79 der anderen Bahn angeordnet. Aufgrund dieser Anordnung der Fenster 79 sind die Lichtschranken 80 der beiden Kanäle A und B symmetrisch angebracht. Die Messwertaufnahme kann durch das Freiwerden oder den Unterbruch der Lichtstrahlen der Lichtschranke in der betreffenden Bahn erfolgen. Ein Vorteil dieser Variante ist, dass durch einen Steg 81 vor der Fensterbahn 77 ein Berührungsschutz gebildet wird, der ein Abreissen der Messleiste 75 infolge herausstehender Teile verhindert.

Fig.8 zeigt ein Signalverlaufsdiagramm der Lichtschranken 80 nach dem dritten Ausführungsbeispiel. Dieses Signalverlaufsdiagramm zeigt einen fehlerlosen Betriebszustand. Der obere Verlauf stellt das Fensterbahnsignal 82, der untere Verlauf das Kontrollbahnsignal 83 dar. Das Detektieren von Übergeschwindigkeit erfolgt auf die gleiche Art wie beim ersten Ausführungsbeispiel. Als weitere Fehler können erkannt werden, wenn ein Puls fehlt, ein Kanal konstant Pegel 0 oder konstant Pegel 1 hat.

## Patentansprüche

1. Übergeschwindigkeitsdetektor für Aufzugsanlagen mit mehrfacher Lichtschranke, wobei die an einer Aufzugskabine (2) angeordneten, zu einer Gabellichtschranke (7, 76) zusammengefassten Lichtschranken (14, 80), Messwerte von einer an einer Seite eines Aufzugsschachtes (1) befestigten Messleiste (6, 65, 75) liest und bei Fehlbetrieb durch den Abwurf von Sicherheitsschaltelementen (34, 35) den Aufzug stillsetzt,
**dadurch gekennzeichnet,**
**dass** die Messleiste (6, 65, 75) redundant ausgeführt ist und aus einer Markierungsbahn (8, 66, 76) und einer Kontrollbahn (9, 67, 77) besteht und zur Abtastung Markierungen (10, 13, 70, 81) aufweist.

2. Übergeschwindigkeitsdetektor nach Anspruch 1,
**dadurch gekennzeichnet,**
**dass** sich an der Messleiste (6, 65) jeweils eine Fahne (10) und ein Fenster (13) gegenüberliegen.

3. Übergeschwindigkeitsdetektor nach Anspruch 1,
**dadurch gekennzeichnet,**
**dass** an der Messleiste (75) abwechslungsweise Fenster (81) der Fensterbahn (77) und Fenster (81) der Kontrollbahn (78) angeordnet sind.

4. Übergeschwindigkeitsdetektor nach einem der Ansprüche 1 bis 3,
**dadurch gekennzeichnet,**
**dass** die Gabellichtschranke (7, 76) zwei Kanäle (A, B) aufweist.

5. Übergeschwindigkeitsdetektor nach einem der Ansprüche 1 bis 4,
**dadurch gekennzeichnet,**
**dass** die Messleiste (6, 65, 75) zusätzlich eine Sicherheitsbahn (68) aufweist.

6. Übergeschwindigkeitsdetektor nach einem der Ansprüche 1 bis 5,
**dadurch gekennzeichnet,**
**dass** die Sicherheitsbahn (68) Messpunkte in Form von Schlitzen oder Löchern (70) aufweist.

7. Übergeschwindigkeitsdetektor nach einem der Ansprüche 1 bis 6,
**dadurch gekennzeichnet,**
**dass** die Gabellichtschranke (7) zur Abtastung der Fahnenbahn (8, 66) pro Kanal (A, B) eine zur ersten Lichtschranke (15, 16) vertikal distanzierte zweite Lichtschranke (17, 18) aufweist.

8. Übergeschwindigkeitsdetektor nach einem der Ansprüche 1 bis 6,
**dadurch gekennzeichnet,**
**dass** die Lichtschranken (80) der beiden Kanäle (A, B) der Gabellichtschranke (76) zur Abtastung der Fensterbahn (77) und der Kontrollbahn (78) symmetrisch angeordnet sind.

9. Übergeschwindigkeitsdetektor nach einem der Ansprüche 1 bis 8,
**dadurch gekennzeichnet,**
**dass** beide Kanäle (A, B) unabhängig voneinander Geschwindigkeitsmessungen durchführen.

10. Übergeschwindigkeitsdetektor nach einem der Ansprüche 1 bis 9,
**dadurch gekennzeichnet,**
**dass** eine Kanalumschaltung (24) die Umschaltung von einer Lichtschranke (14, 30) zur jeweils nächsten vornimmt.

11. Übergeschwindigkeitsdetektor nach einem der Ansprüche 1 bis 10,
**dadurch gekennzeichnet,**
**dass** jeder Kanal (A, B) zwei Sicherheitsschaltelemente (34, 35) mit parallelen Schaltkontakten (45, 46) aufweist.

## Claims

1. Excess speed detector for lift installations with multiple light barrier, wherein the light barriers (14, 80), which are combined into a forked light barrier (7, 76) and arranged at a lift cage (2), read measurement valuves from a measuring strip (6, 65, 75) fastened at one side of the lift shaft (1) and in case of faulty operation stop the lift through the release of safety switching elements (34, 35), characteried thereby, that the measuring strip (6, 65, 75) is constructed with redundancy, consists of a markings track (8, 66, 76) and a check track (9, 67, 77) and displays markings (10, 13, 70, 81) for scanning.

2. Excess speed detector according to claim 1, **characterised** thereby, that a flag (10) and a window (13) each time lie one opposite the other at the measuring strip (6, 65).

3. Excess speed detector according to claim 1, **characterised** thereby, that windows (81) of the window track (77) and windows (81) of the check track (78) are arranged in alternation at the measuring strip (75).

4. Excess speed detector according to one of the claims 1 to 3, **characterised** thereby, that the forked light barrier (7, 76) displays two channels (A, B).

5. Excess speed detector according to one of the claims 1 to 4, **characterised** thereby, that the measuring strip additionally displays a safety track (68).

6. Excess speed detector according to one of the claims 1 to 5, **characterised** thereby, that the safety track (68) displays measuring points in the shape of slots or holes (70).

7. Excess speed detector according to one of the claims 1 to 6, **characterised** thereby, that the forked light barrier (7) displays a second light barrier (17, 18), which is vertically spaced from the first light barrier (15, 16), for each channel (A, B) for the scanning of the flag track (8, 66).

8. Excess speed detector according to one of the claims 1 to 6, **characterised** thereby, that the light barriers (80) of both the channels (A, B) of the forked light barrier (76) are arranged symmetrically for the scanning of the window track (77) and the check track (78).

9. Excess speed detector according to one of the claims 1 to 8, **characterised** thereby, that both the channels (A, B) perform speed measurements each independently of the other.

10. Excess speed detector according to one of the claims 1 to 9, **characterised** thereby, that a channel-switching device (24) undertakes the switching over from one light barrier (14, 30) to the respective next one.

11. Excess speed detector according to one of the claims 1 to 10, **characterised** thereby, that each channel (A, B) displays two safety switching elements (34, 35) with parallel switch contacts (45, 46).

## Revendications

1. Détecteur de survitesse à barrière photoélectrique multiple pour installations d'ascenseur, dans lequel les barrières photoélectriques (14, 80) disposées sur une cabine d'ascenseur (2) et réunies en une barrière photoélectrique à fourche (7, 76) lisent les valeurs de mesure d'un rebord de mesure (6, 65, 75) fixé à un côté d'une cage d'ascenseur (1) et arrêtent l'ascenseur en cas de dysfonctionnement grâce au décrochage d'éléments de commutation de sécurité (34, 35),
**caractérisé en ce que** le rebord de mesure (6, 65, 75) est redondant, se compose d'une bande de marquages (8, 66, 76) et d'une bande de contrôle (9, 67, 77) et comporte des marquages (10, 13, 70, 81) en vue d'un balayage.

2. Détecteur de survitesse selon la revendication 1, **caractérisé en ce que** sur le rebord de mesure (6, 65), chaque patte (10) fait face à une fenêtre (13).

3. Détecteur de survitesse selon la revendication 1, **caractérisé en ce qu'**on prévoit en alternance sur le rebord de mesure (75) les fenêtres (81) de la bande de fenêtres (77) et les fenêtres (81) de la bande de contrôle (78).

4. Détecteur de survitesse selon l'une des revendications 1 à 3, **caractérisé en ce que** la barrière photoélectrique à fourche (7, 76) comporte deux canaux (A, B).

5. Détecteur de survitesse selon l'une des revendications 1 à 4, **caractérisé en ce que** le rebord de mesure (6, 65, 75) comporte en supplément une bande de sécurité (68).

6. Détecteur de survitesse selon l'une des revendications 1 à 5, **caractérisé en ce que** la bande de sécurité (68) présente des points de mesure en forme de fentes ou de trous (70).

7. Détecteur de survitesse selon l'une des revendications 1 à 6, **caractérisé en ce que** la barrière photoélectrique à fourche (7), pour balayer la bande de pattes (8, 66), comporte pour chaque canal (A, B) une seconde barrière photoélectrique (17, 18) espacée verticalement de la première barrière photoélectrique (15, 16).

8. Détecteur de survitesse selon l'une des revendications 1 à 6, **caractérisé en ce que** les barrières photoélectriques (80) des deux canaux (A, B) de la barrière photoélectrique à fourche (76) sont disposées symétriquement pour balayer la bande de fenêtres (77) et la bande de contrôle (78).

9. Détecteur de survitesse selon l'une des revendications 1 à 8, **caractérisé en ce que** les deux canaux (A, B) effectuent des mesures de vitesse indépendamment l'un de l'autre.

10. Détecteur de survitesse selon l'une des revendications 1 à 9, **caractérisé en ce qu'**une commutation de canaux (24) effectue la commutation d'une barrière photoélectrique (14, 30) à la barrière photoélectrique suivante.

11. Détecteur de survitesse selon l'une des revendications 1 à 10, **caractérisé en ce que** chaque canal (A, B) a deux éléments de commutation de sécurité (34, 35) avec des contacts de commutation (45, 46) parallèles.
